# EUROPÄISCHE PATENTSCHRIFT

(11) **EP 3 730 451 B1**
(45) Veröffentlichungstag und Bekanntmachung des Hinweises auf die Patenterteilung: **19.07.2023**
(21) Anmeldenummer: 20166978.5
(22) Anmeldetag: 31.03.2020
(51) Int. Cl.: B66F 9/075, B66F 9/24, G07C 9/00

(54) **ZUGRIFFBERECHTIGUNGSSYSTEM EINER MOBILEN ARBEITSMASCHINE**
ACCESS CONTROL SYSTEM OF A MOBILE WORKING MACHINE
SYSTÈME D'AUTORISATION D'ACCÈS D'UNE MACHINE DE TRAVAIL MOBILE

(30) Priorität: 23.04.2019 DE 102019110438
(43) Veröffentlichungstag der Anmeldung: 28.10.2020
(73) Patentinhaber: STILL GmbH, 22113 Hamburg (DE)
(72) Erfinder: KWIATKOWSKI, Andreas, 22083 Hamburg (DE); SCHMIDT, Philipp, 21465 Wentorf (DE); MEYKE, Florian, 21423 Winsen a. d. Luhe (DE)
(74) Vertreter: Patentship Patentanwaltgesellschaft

(56) Entgegenhaltungen:
- GB-A- 2 353 180
- US-A1- 2017 372 188
- US-B2- 8 935 052

## Beschreibung

Die Erfindung betrifft ein Zugriffberechtigungssystem einer mobilen Arbeitsmaschine mit einer Fahrzeugsteuerungseinrichtung zur Steuerung von Fahrzeugfunktionen, wobei das Zugriffberechtigungssystem dazu eingerichtet ist, Zugriffberechtigungen von Bedienpersonen zu erkennen und zugriffberechtigten Bedienpersonen einen Zugriff auf mindestens eine der Fahrzeugfunktionen zu ermöglichen, wobei das Zugriffberechtigungssystem mindestens eine erste, an der mobilen Arbeitsmaschine angeordnete, Sender-Empfänger-Einrichtung sowie mindestens eine zweite, von der Bedienperson tragbare und der Bedienperson individuell zugeordnete, Sender-Empfänger-Einrichtung umfasst, wobei die erste Sender-Empfänger-Einrichtung mit der Fahrzeugsteuerungseinrichtung in Wirkverbindung steht, und das Zugriffberechtigungssystem dazu eingerichtet ist, durch Datenaustausch der ersten Sender-Empfänger-Einrichtung mit der zweiten Sender-Empfänger-Einrichtung die, sich in einer Entfernung zu der mobilen Arbeitsmaschine befindliche, Bedienperson zu identifizieren sowie die Entfernung der Bedienperson von der mobilen Arbeitsmaschine zu erkennen, und bei Identifikation einer Zugriffberechtigung der Bedienperson die Fahrzeugsteuerungseinrichtung zu veranlassen, in Abhängigkeit von der Entfernung der Bedienperson von der mobilen Arbeitsmaschine mindestens eine definierte Reaktionsfunktion der mobilen Arbeitsmaschine auszulösen.

Unter mobilen Arbeitsmaschinen sollen im Rahmen der vorliegenden Erfindung Flurförderzeuge, mobile Land- und Forstgeräte sowie mobile Baumaschinen verstanden werden. Zu den Flurförderzeugen gehören insbesondere Gabelstapler, Schlepper und Plattformfahrzeuge, sowie Lagertechnikflurförderzeuge, beispielsweise Hubwagen oder Kommissionierer.

Insbesondere bei Flurförderzeugen geben Normen (z.B. EN ISO 3691-1: 2017) vor, dass diese Fahrzeuge mit einer Vorrichtung zu versehen sind, die ein Starten/Nutzen des Fahrzeugs ohne die Berechtigung hierfür verhindern. Der einfachste und bewährte Fall eines Zugriffberechtigungsystems ist ein Schlüssel, mit dem ein Zündschloss geschaltet wird.

Daneben haben sich andere Zugriffberechtigungssysteme etabliert, die vor allem gewählt werden, wenn nur ein definierter Personenkreis auf ein Fahrzeug zugreifen soll. Hierzu zählen die Eingabe einer Zahlen- und/oder Buchstabenkombination (PIN) auf entsprechenden Tastaturen, Zugriffskarten mit passiven RFID Transpondern oder Chips mit passiven RFID Transpondern.

RFID (englisch: Radio Frequency Identification) bezeichnet eine Technologie zum automatischen und berührungslosen Identifizieren und Lokalisieren von Objekten mit Radiowellen. Herkömmliche RFID-Systeme bestehen aus einem Transponder (auch als Funketikett bezeichnet) und einem Lesegerät.

Der Transponder enthält einen kennzeichnenden Code, der durch das Lesegerät ausgelesen werden kann. Hierzu erfolgt eine Kopplung durch vom Lesegerät erzeugte magnetische Wechselfelder in geringer Reichweite.

Auf diese Weise werden bei passiven RFID Transpondern nicht nur Daten übertragen, sondern es wird auch der Transponder mit Energie versorgt. Die über die Antenne des passiven RFID Transponders aufgenommene Hochfrequenzenergie dient während des Kommunikationsvorgangs als Stromversorgung für seinen Mikrochip.

Der so aktivierte Mikrochip decodiert die vom Lesegerät gesendeten Befehle. Die Antwort codiert und moduliert der passive RFID Transponder in das eingestrahlte elektromagnetische Feld durch Feldschwächung oder gegenphasige Reflexion des vom Lesegerät ausgesendeten Feldes. Der passive RFID Transponder erzeugt also selbst kein Feld, sondern beeinflusst das Sendefeld des Lesegeräts.

Allen genannten Zugriffberechtigungssystemen ist gemein, dass eine unmittelbare Nähe von wenigen Zentimetern oder der direkte Kontakt zwischen dem Schlüssel bzw. dem entsprechenden Berechtigungsmittel (Zugriffskarte, Chip) und einer Fahrzeugschnittstelle gegeben sein muss, um den Fahrzeugzugriff zu erhalten. Dies gilt gleichermaßen für die Paarungen Schlüssel / Schlüsselschalter (Zündschloss), Zugriffskarte / Kartenleser, Chip / Kartenleser und Bedienerfinger / Tastatur.

Dadurch ist die Bedienperson der mobilen Arbeitsmaschine in den meisten Fällen gezwungen, den Schlüssel bzw. das entsprechende Berechtigungsmittel aus Kleidungstaschen hervorzuheben und aufzulegen oder anderweitig zu manipulieren, beispielsweise Schlüssel einstecken und drehen oder PIN eingeben. Durch diese nicht wertschöpfende Tätigkeit wird Zeit verschwendet.

Durch die geringe Reichweite der bekannten Zugriffberechtigungsysteme kann die mobile Arbeitsmaschine zudem erst auf die Bedienperson reagieren, wenn die Bedienperson unmittelbar in seiner normalen Bedienposition ist.

Aus der US 2017/372188 A1 ist ein gattungsgemäßes Zugriffberechtigungssystem einer als Flurförderzeug ausgebildete mobilen Arbeitsmaschine mit den Merkmalen des Oberbegriffs des Patentanspruchs 1 bekannt.

Die GB 2 353 180 A offenbart ein Zugriffsberechtigungssystem einer mobilen Arbeitsmaschine, bei dem der Fahrer eine elektronischen Schlüssel trägt, wobei Fahrzeugreaktionen in Abhängigkeit von der Entfernung des elektronischen Schlüssels ausgelöst werden, beispielsweise die Arbeitsmaschine aktiviert wird, wenn sich der Schlüssel innerhalb einer Entfernung von 2 Metern zu einem Sensor am Fahrzeug befindet, und die Arbeitsmaschine teilweise oder vollständig abgeschaltet, wenn sich der Schlüssel weiter weg wie 4 Meter zu dem Sensor am Fahrzeug befindet.

Aus der US 8 935 052 B2 ist eine automatische Türentriegelung eines Fahrzeugs bekannt, bei dem die Bewegung eines mobilen Signalgenerators für das Entriegeln eines Türschlosses ausgewertet wird.

Der vorliegenden Erfindung liegt die Aufgabe zugrunde, ein Zugriffberechtigungssystem der eingangs genannten Art so auszugestalten, dass eine Zugriffberechtigung auch aus größerer Entfernung ermöglicht wird.

Diese Aufgabe wird erfindungsgemäß dadurch gelöst, dass das Zugriffberechtigungssystem mit mindestens einer Betriebseinrichtung in der Umgebung der mobilen Arbeitsmaschine in Wirkverbindung steht und das Zugriffberechtigungssystem dazu eingerichtet ist, in Abhängigkeit von der Entfernung der Bedienperson von der mobilen Arbeitsmaschine mindestens eine definierte Reaktionsfunktion der Betriebseinrichtung auszulösen.

Die erfindungsgemäße Lösung basiert also darauf, sowohl die mobile Arbeitsmaschine als auch die Bedienperson jeweils mit einer eigenen Sender-Empfänger-Einrichtung auszustatten. Damit wird erreicht, dass das Zugriffberechtigungssystem die individuelle Sender-Empfänger-Einrichtung der Bedienperson identifizieren und die Entfernung zwischen der mobilen Arbeitsmaschine und der Bedienperson erkennen kann.

Erfindungsgemäß wird das Zugriffberechtigungssystem auch dazu genutzt, in der Umgebung der mobilen Arbeitsmaschine Reaktionen auszulösen. Hierzu steht das Zugriffberechtigungssystem mit mindestens einer Betriebseinrichtung in der Umgebung der mobilen Arbeitsmaschine in Wirkverbindung. Dabei ist das Zugriffberechtigungssystem dazu eingerichtet, in Abhängigkeit von der Entfernung der Bedienperson von der mobilen Arbeitsmaschine mindestens eine definierte Reaktionsfunktion der Betriebseinrichtung auszulösen.

Die technische Realisierung kann dabei beispielsweise mittels aktiver RFID-Technik erfolgen. Hierzu sind die Sender-Empfänger-Einrichtungen zweckmäßigerweise jeweils als aktive RFID-Sender-Empfänger-Einrichtungen ausgebildet. Die aktiven RFID-Sender-Empfänger-Einrichtungen weisen im Gegensatz zu den bei herkömmlichen Zugriffberechtigungssystemen eingesetzten passiven RFID Transpondern eigene Stromversorgungen auf und können selbst elektromagnetische Sendefelder erzeugen. Dadurch bieten die aktiven RFID-Sender-Empfänger-Einrichtungen wesentlich höhere Reichweiten als die herkömmlichen passiven RFID Transponder.

Eine andere Möglichkeit der technischen Realisierung bietet eine Funkverbindung mittels Ultrabreitband-Technologie (UWB, englisch: Ultra Wide Band). Dabei werden große Frequenzbereiche mit einer Bandbreite von mindestens 500 MHz oder von mindestens 20% des arithmetischen Mittelwertes von unterer und oberer Grenzfrequenz des genutzten Frequenzbandes genutzt. In diesem Fall sind die Sender-Empfänger-Einrichtungen zweckmäßigerweise jeweils als Ultrabreitband-Funk-Sender-Empfänger-Einrichtungen ausgebildet.

Die erste Sender-Empfänger-Einrichtung kann in oder an der mobilen Arbeitsmaschine montiert sein und auf die zweite Sender-Empfänger-Einrichtung reagieren, die von der, in der Umgebung der mobilen Arbeitsmaschine befindlichen, Bedienperson getragen wird. Dabei steht die erste Sender-Empfänger-Einrichtung mit der Fahrzeugsteuerungseinrichtung der mobilen Arbeitsmaschine in Wirkverbindung und kann mit dieser kommunizieren. Somit können bei einer Identifikation einer zugriffberechtigten Bedienperson in Abhängigkeit von der Entfernung der Bedienperson von der mobilen Arbeitsmaschine verschiedene Reaktionsfunktionen durch die Fahrzeugsteuerungseinrichtung ausgelöst werden.

Dabei ist es vorteilhaft, wenn vom Zugriffberechtigungssystem mehrere Entfernungszonen erkannt werden können. Hierzu sind vorzugsweise im Zugriffberechtigungssystem mindestens eine äußere und eine innere Entfernungszone für die Bedienperson hinterlegt.

Bei Eintritt der Bedienperson in die äußere Entfernungszone ist bevorzugt als Reaktionsfunktion eine Annäherungsfunktion vorgesehen, die eine Aktivierung der Fahrzeugsteuerungseinrichtung umfasst. Tritt also die Bedienperson von außen kommend in die äußere Entfernungszone ein, so kann automatisch die mobile Arbeitsmaschine auf eine Bedienung durch die autorisierte Bedienperson vorbereitet werden, indem die Fahrzeugsteuerungseinrichtung bereits aktiviert und hochgefahren wird. Dabei können auch fahrerindividuelle Parameter geladen werden.

Zusätzlich oder alternativ ist bei Eintritt der Bedienperson in die äußere Entfernungszone vorteilhafterweise als Reaktionsfunktion eine Annäherungsfunktion vorgesehen, die eine Aktivierung einer Zutrittseinrichtung, insbesondere einer Türentriegelung und/oder einer Zutrittsbeleuchtung, umfasst. Somit kann bei Annäherung der Bedienperson bereits automatisch für eine bequeme Einstiegssituation gesorgt werden, indem Türen der mobilen Arbeitsmaschine entriegelt oder Zutritte zur mobilen Arbeitsmaschine beleuchtet werden.

Bei Eintritt der Bedienperson in die innere Entfernungszone ist bevorzugt als Reaktionsfunktion eine Startfunktion vorgesehen, die eine Aktivierung eines fahrbereiten Zustands der mobilen Arbeitsmaschine umfasst. Wenn also eine autorisierte Bedienperson von außen, beispielsweise von der angrenzenden äußeren Entfernungszone oder einer dazwischenliegenden Entfernungszone, kommend in die innere Entfernungszone eintritt, so kann automatisch die mobile Arbeitsmaschine bereits in einen fahrbereiten und/oder betriebsbereiten Zustand versetzt werden, indem beispielsweise ein Antriebsmotor der Arbeitsmaschine, beispielsweise ein Verbrennungsmotor gestartet wird. Die mobile Arbeitsmaschine wird somit bei einem Eintritt einer autorisierten Bedienperson in die innere Entfernungszone automatisch in einen fahrbereiten Zustand versetzt, ohne dass die Bedienperson weitere Aktionen ausführen muss, beispielsweise einen Schlüsselschalter betätigen und eine Starttaste betätigen muss.

In einer besonders vorteilhaften Ausgestaltung der Erfindung erfolgt auch eine automatische Fahrzeugdeaktivierung, sobald sich die Bedienperson wieder von der mobilen Arbeitsmaschine wegbewegt. Hierzu ist bei Entfernen der Bedienperson aus der inneren und/oder äußeren Entfernungszone als Reaktionsfunktion eine Deaktivierungsfunktion vorgesehen, die eine Aktivierung eines Ruhezustands der mobilen Arbeitsmaschine umfasst.

Dabei umfasst die Deaktivierungsfunktion zweckmäßigerweise ein Abschalten der Fahrzeugsteuerungseinrichtung. Somit werden sämtliche Fahrzeugfunktionen abgeschaltet, ohne dass die Bedienperson zusätzliche Aktionen ausführen muss. Eine Fehlbedienung durch nicht autorisierte Personen kann dadurch zuverlässig ausgeschlossen werden.

Das erfindungsgemäße Zugriffberechtigungssystem dient darüber hinaus der Nutzeridentifikation. Durch Identifizierung der Bedienperson über die von der Bedienperson getragene und dieser individuell zugeordnete Sender-Empfänger-Einrichtung und Vergleich mit in der Fahrzeugsteuerungseinrichtung hinterlegten Fahrzeuginformationen kann zuverlässig detektiert werden, welche autorisierte Bedienperson die jeweilige mobile Arbeitsmaschine aktuell nutzt.

Beispielsweise kann die Betriebseinrichtung als Tor, insbesondere Rolltor, beispielsweise in einer Lagerhalle, ausgebildet sein. In diesem Fall ist als Reaktionsfunktion der Betriebseinrichtung ein Öffnen oder Schließen des Tors vorgesehen. Somit kann eine Bedienperson durch Annäherung an die mobile Arbeitsmaschine bereits automatisch ein Öffnen eines Tores bewirken. Dadurch ist sichergestellt, dass das Tor schon geöffnet ist, wenn die Bedienperson mit der mobilen Arbeitsmaschine losfährt. Unnötige Wartezeiten beim Passieren von Toren können damit vermieden werden.

Die Betriebseinrichtung kann auch als Beleuchtungseinrichtung ausgebildet sein. In diesem Fall ist vorzugsweise als Reaktionsfunktion der Betriebseinrichtung ein Ein- oder Ausschalten der Beleuchtungseinrichtung vorgesehen. Somit kann beispielsweise bei Annäherung der Bedienperson an die mobile Arbeitsmaschine automatisch eine Hallenbeleuchtung in der Umgebung der mobilen Arbeitsmaschine angeschaltet werden.

Das erfindungsgemäße Zugriffberechtigungssystem weist eine Reihe von Vorteilen auf:
1. Erhöhter Nutzerkomfort:
   Die Bedienperson muss nicht mit Berechtigungsmitteln wie Schlüsseln, Chipkarten etc. hantieren. Die Bedienperson muss nichts aus Taschen hervorholen und einstecken oder anderweitig bedienen.
2. Schnellere Verfügbarkeit: Die mobile Arbeitsmaschine ist schnell für den autorisierten Bedienperson verfügbar, weil die mobile Arbeitsmaschine schon bei Annäherungen der autorisierten Bedienperson aktiviert wurde. Die autorisierte Bedienperson kann sofort anfangen mit der mobilen Arbeitsmaschine zu arbeiten und verschwendet keine Zeit, den Zugang manuell zu ermöglichen, beispielsweise Zündschlüssel einstecken und drehen, PIN-Code eingeben etc., und auf das Hochfahren der Fahrzeugsteuerungseinrichtung zu warten. Damit kann der Betreiber der mobilen Arbeitsmaschine die Effizienz erhöhen und Geld sparen.
3. Annäherungsfunktion:
   Komfort und Sicherheit können durch die Annäherungsfunktionen gesteigert werden.
4. Erhöhte Sicherheit gegenüber unberechtigter Nutzung:
   Die aus dem Stand der Technik bekannten Zugriffberechtigungssysteme haben jeweils spezifische Nachteile gegenüber dem erfindungsgemäßen Zugriffberechtigungssystem:
   a) Der klassische Schlüsselschalter wird in der Praxis häufig in der mobilen Arbeitsmaschine stecken gelassen, obwohl die mobile Arbeitsmaschine damit von jeder beliebigen Person genutzt werden kann. Selbst wenn eine autorisierte Bedienperson den Schlüssel vorschriftsgemäß abzieht, sind die Schlüssel innerhalb der Fahrzeugklassen heute austauschbar, so dass ein Schlüssel in vielen mobilen Arbeitsmaschinen passt und damit keinen zuverlässigen Schutz gegenüber nicht autorisierter Nutzung und/oder Diebstahl bietet. Karten und Chips, die per Kartenleser eingelesen werden, werden häufig auf den Kartenlesern liegen gelassen oder verbleiben in der mobilen Arbeitsmaschine. Das erfindungsgemäße Zugriffberechtigungssystem bietet eine 1:1 Verbindung zwischen der die Funktion eines "Schlüssel" aufweisenden zweiten Sender-Empfänger-Einrichtung und der die Funktion eines "Schloss" aufweisenden ersten Sender-Empfänger-Einrichtung und die zweite Sender-Empfänger-Einrichtung verbleibt an der autorisierten Bedienperson. Damit ist die Wahrscheinlichkeit geringer, dass der Schlüssel in der mobilen Arbeitsmaschine verbleibt.
   b) Bei Lösungen, bei denen ein PIN-Code eingegeben werden muss, kann der PIN-Code ohne Nachverfolgbarkeit an unberechtigte Dritte weitergegeben werden. In der Praxis wird der PIN-Code auch häufig in der mobilen Arbeitsmaschine notiert. Beide Schwächen hat das erfindungsgemäße Zugriffberechtigungssystem nicht.
   c) Die bekannten Zugangsberechtigungssysteme mit PIN, Karte oder Chip haben den Nachteil, dass diese Zugangsberechtigungssysteme die mobile Arbeitsmaschine nicht detektieren, wann eine autorisierte Bedienperson die Arbeitsmaschine wieder verlässt. In der Praxis verlassen autorisierte Bedienpersonen jedoch während des Betriebes häufig kurzzeitig die mobile Arbeitsmaschine, beispielsweise um Ware zu prüfen oder um zu kommissionieren. Um in diesen Situationen zu verhindern, dass die mobile Arbeitsmaschine sofort in den gesperrten Zustand geht, und die autorisierte Bedienperson sich erneut anmelden müsste, werden die Arbeitsmaschinen in der Praxis häufig auch dann in einem fahrbereiten Zustand belassen, wenn die autorisierte Bedienperson die Arbeitsmaschine verlässt. In diesem Fall können auch unbefugte Personen die mobile Arbeitsmaschine bewegen und Unfälle verursachen oder die mobile Arbeitsmaschine entwenden. Bei dem erfindungsgemäßen Zugriffberechtigungssystem erkennt die mobile Arbeitsmaschine jedoch, ob sich die autorisierte Bedienperson entfernt, und kann dann die mobile Arbeitsmaschine wegschalten und bei erneuter Annäherung zügig wieder einen fahrbereiten Zustand herstellen. Eine Nutzung durch Unbefugte ist damit weitestgehend ausgeschlossen.

Weitere Vorteile und Einzelheiten der Erfindung werden anhand des in der schematischen Figur dargestellten Ausführungsbeispiels näher erläutert. Hierbei zeigt die
- Figur: einen prinzipiellen Aufbau des erfindungsgemäßen Zugriffberechtigungssystems.

In der Figur ist eine mobile Arbeitsmaschine A dargestellt. Die mobile Arbeitsmaschine A ist im dargestellten Ausführungsbeispiel als Flurförderzeug, beispielsweise Gabelstapler, ausgebildet.

An der mobilen Arbeitsmaschine A ist eine erste Sender-Empfänger-Einrichtung SE1 montiert, die der mobilen Arbeitsmaschine A individuell zugeordnet ist und mit der zentralen Fahrzeugsteuerungseinrichtung MCU der mobilen Arbeitsmaschine A in Wirkverbindung steht und mit dieser kommuniziert. Die erste Sender-Empfänger-Einrichtung SE1 kann eine zweite Sender-Empfänger-Einrichtung SE2, die von einer zur Bedienung der mobilen Arbeitsmaschine A autorisierten und somit einer zugriffsberechtigten Bedienperson P getragen wird und dieser Bedienperson P individuell zugeordnet ist, erkennen. Die beiden Sender-Empfänger-Einrichtungen SE1 und SE2 bilden gemeinsam mit der Fahrzeugsteuerungseinrichtung MCU das erfindungsgemäße Zugriffberechtigungssystem Z.

Die beiden Sender-Empfänger-Einrichtungen SE1, SE2 können als aktive RFID-Sender-Empfänger-Einrichtungen ausgebildet sein. Alternativ können die beiden Sender-Empfänger-Einrichtungen SE1, SE2 als Ultrabreitband-Funk-Sender-Empfänger-Einrichtungen ausgebildet sein.

Die erste Sender-Empfänger-Einrichtung SE1 kann die Bedienperson P durch Datenaustausch mit der zweiten Sender-Empfänger-Einrichtung SE2 identifizieren. Auf diese Weise kann festgestellt werden, ob es sich um eine für die Bedienung der mobilen Arbeitsmaschine A autorisierte Bedienperson P handelt. Außerdem kann so die Entfernung d der Bedienperson P von der mobilen Arbeitsmaschine A bestimmt werden.

In der zum Zugriffberechtigungssystems Z gehörenden Fahrzeugsteuerungseinrichtung MCU sind im dargestellten Ausführungsbeispiel zwei Entfernungszonen hinterlegt. Eine innere Zone D1 reicht bis zu einem Abstand d1 von der mobilen Arbeitsmaschine A, während sich eine äußere Zone D2 bis zu einem Abstand d2 von der mobilen Arbeitsmaschine A erstreckt. In der Darstellung der Figur befindet sich die Bedienperson P mit einem Abstand d von der mobilen Arbeitsmaschine A innerhalb der äußeren Zone D2.

Mittels dem erfindungsgemäßen Zugriffberechtigungssystems Z können folgende Funktionen realisiert werden:
- Annäherungsfunktionen:
   Die Fahrzeugsteuerungseinrichtung MCU der mobilen Arbeitsmaschine A kann Annäherungsfunktionen initiieren, wenn die autorisierte Bedienperson P in die äußere Entfernungszone D2 eintritt. So können beispielsweise Fahrzeugfunktionen aktiviert werden, fahrerindividuelle Parameter geladen werden oder die Einstiegssituation verbessert werden, indem Türen entriegelt oder Zutritte beleuchtet werden.
- Zugangsberechtigung:
   Dadurch, dass es individuelle identifizierbare Sender-Empfänger-Einrichtungen SE1 und SE2 auf Fahrzeug- und Nutzerseite gibt, können nur dadurch autorisierte Bedienpersonen P die Fahrzeugsteuerungseinrichtung MCU der mobilen Arbeitsmaschine A aktivieren.
- Fahrzeugaktivierung:
   Wenn die autorisierte Bedienperson P in die innere Entfernungszone D1 eintritt, kann die mobile Arbeitsmaschine A in einen fahrbereiten Zustand versetzt werden, ohne dass die Bedienperson P zusätzliche Aktionen, beispielsweise einen Schlüsselschalter und/oder einen Starttaster betätigen, ausführen muss.
- Fahrzeugdeaktivierung:
   Bei Verlassen der inneren Zone D1 oder der äußeren Zone D2 durch die autorisierte Bedienperson P können die Fahrzeugfunktionen in der Fahrzeugsteuerungseinrichtung MCU wieder abgeschaltet werden, ohne dass die Bedienperson P zusätzliche Aktionen ausführt.
- Nutzeridentifikation:
   Durch Identifizieren der Sender-Empfänger-Einrichtung SE2, die der Bedienperson P individuell zugeordnet ist, und durch Vergleich mit Fahrzeuginformationen durch die Fahrzeugsteuerungseinrichtung MCU kann zuverlässig detektiert werden, welche Bedienperson P die mobile Arbeitsmaschine A aktuell nutzt.

## Patentansprüche

1. Zugriffberechtigungssystem (Z) einer mobilen Arbeitsmaschine (A) mit einer Fahrzeugsteuerungseinrichtung (MCU) zur Steuerung von Fahrzeugfunktionen, wobei das Zugriffberechtigungssystem (Z) dazu eingerichtet ist, Zugriffberechtigungen von Bedienpersonen (P) zu erkennen und zugriffberechtigten Bedienpersonen (P) einen Zugriff auf mindestens eine der Fahrzeugfunktionen zu ermöglichen, wobei das Zugriffberechtigungssystem (Z) mindestens eine erste, an der mobilen Arbeitsmaschine (A) angeordnete, Sender-Empfänger-Einrichtung (SE1) sowie mindestens eine zweite, von der Bedienperson (P) tragbare und der Bedienperson (P) individuell zugeordnete, Sender-Empfänger-Einrichtung (SE2) umfasst, wobei die erste Sender-Empfänger-Einrichtung (SE1) mit der Fahrzeugsteuerungseinrichtung (MCU) in Wirkverbindung steht, und das Zugriffberechtigungssystem (Z) dazu eingerichtet ist, durch Datenaustausch der ersten Sender-Empfänger-Einrichtung (SE1) mit der zweiten Sender-Empfänger-Einrichtung (SE2) die, sich in einer Entfernung zu der mobilen Arbeitsmaschine (A) befindliche, Bedienperson (P) zu identifizieren sowie die Entfernung (d) der Bedienperson (P) von der mobilen Arbeitsmaschine (A) zu erkennen, und bei Identifikation einer Zugriffberechtigung der Bedienperson (P) die Fahrzeugsteuerungseinrichtung (MCU) zu veranlassen, in Abhängigkeit von der Entfernung der Bedienperson (P) von der mobilen Arbeitsmaschine (A) mindestens eine definierte Reaktionsfunktion der mobilen Arbeitsmaschine (A) auszulösen, **dadurch gekennzeichnet, dass** das Zugriffberechtigungssystem (Z) mit mindestens einer Betriebseinrichtung in der Umgebung der mobilen Arbeitsmaschine (A) in Wirkverbindung steht und das Zugriffberechtigungssystem (Z) dazu eingerichtet ist, in Abhängigkeit von der Entfernung (d) der Bedienperson (P) von der mobilen Arbeitsmaschine (A) mindestens eine definierte Reaktionsfunktion der Betriebseinrichtung auszulösen.

2. Zugriffberechtigungssystem nach Anspruch 1, **dadurch gekennzeichnet, dass** im Zugriffberechtigungssystem (Z) mindestens eine äußere (D2) und eine innere Entfernungszone (D1) für die Bedienperson (P) hinterlegt sind.

3. Zugriffberechtigungssystem nach Anspruch 2, **dadurch gekennzeichnet, dass** bei Eintritt der Bedienperson (P) in die äußere Entfernungszone (D2) als Reaktionsfunktion eine Annäherungsfunktion vorgesehen ist, die eine Aktivierung der Fahrzeugsteuerungseinrichtung (MCU) umfasst.

4. Zugriffberechtigungssystem nach Anspruch 2 oder 3, **dadurch gekennzeichnet, dass** bei Eintritt der Bedienperson (P) in die äußere Entfernungszone (D2) als Reaktionsfunktion eine Annäherungsfunktion vorgesehen ist, die eine Aktivierung einer Zutrittseinrichtung, insbesondere einer Türentriegelung und/oder einer Zutrittsbeleuchtung, umfasst.

5. Zugriffberechtigungssystem nach einem der Ansprüche 2 bis 4, **dadurch gekennzeichnet, dass** bei Eintritt der Bedienperson (P) in die innere Entfernungszone (D1) als Reaktionsfunktion eine Startfunktion vorgesehen ist, die eine Aktivierung eines fahrbereiten Zustands der mobilen Arbeitsmaschine (A) umfasst.

6. Zugriffberechtigungssystem nach einem der Ansprüche 2 bis 5, **dadurch gekennzeichnet, dass** bei Entfernen der Bedienperson (P) aus der inneren (D1) und/oder äußeren Entfernungszone (D2) als Reaktionsfunktion eine Deaktivierungsfunktion vorgesehen ist, die eine Aktivierung eines Ruhezustands der mobilen Arbeitsmaschine (A) umfasst.

7. Zugriffberechtigungssystem nach Anspruch 6, **dadurch gekennzeichnet, dass** die Deaktivierungsfunktion ein Abschalten der Fahrzeugsteuerungseinrichtung (MCU) umfasst.

8. Zugriffberechtigungssystem nach einem der Ansprüche 1 bis 7, **dadurch gekennzeichnet, dass** die Betriebseinrichtung als Tor ausgebildet ist und als Reaktionsfunktion der Betriebseinrichtung ein Öffnen oder Schließen des Tors vorgesehen ist.

9. Zugriffberechtigungssystem nach einem der Ansprüche 1 bis 7, **dadurch gekennzeichnet, dass** die Betriebseinrichtung als Beleuchtungseinrichtung ausgebildet ist und als Reaktionsfunktion der Betriebseinrichtung ein Ein- oder Ausschalten der Beleuchtungseinrichtung vorgesehen ist.

10. Zugriffberechtigungssystem nach einem der Ansprüche 1 bis 9, **dadurch gekennzeichnet, dass** die Sender-Empfänger-Einrichtungen (SE1, SE2) jeweils als aktive RFID-Sender-Empfänger-Einrichtungen ausgebildet sind.

11. Zugriffberechtigungssystem nach einem der Ansprüche 1 bis 9, **dadurch gekennzeichnet, dass** die Sender-Empfänger-Einrichtungen (SE1, SE2) jeweils als Ultrabreitband-Funk-Sender-Empfänger-Einrichtungen ausgebildet sind.

## Claims

1. Access authorization system (Z) for a mobile work machine (A) having a vehicle control device (MCU) for controlling vehicle functions, wherein the access authorization system (Z) is configured to detect access authorizations of operators (P) and to make it possible for operators (P) with access authorization to access at least one of the vehicle functions, wherein the access authorization system (Z) comprises at least one first transceiver device (SE1) arranged on the mobile work machine (A) and at least one second transceiver device (SE2) which can be carried by the operator (P) and is individually assigned to the operator (P), wherein the first transceiver device (SE1) is operatively connected to the vehicle control device (MCU), and the access authorization system (Z) is configured, by virtue of the first transceiver device (SE1) interchanging data with the second transceiver device (SE2), to identify the operator (P) at a distance from the mobile work machine (A) and to detect the distance (d) of the operator (P) from the mobile work machine (A) and, if an access authorization of the operator (P) is identified, to cause the vehicle control device (MCU) to trigger at least one defined reaction function of the mobile work machine (A) on the basis of the distance of the operator (P) from the mobile work machine (A), **characterized in that** the access authorization system (Z) is operatively connected to at least one operating device in the environment of the mobile work machine (A), and the access authorization system (Z) is configured to trigger at least one defined reaction function of the operating device on the basis of the distance (d) of the operator (P) from the mobile work machine (A).

2. Access authorization system according to Claim 1, **characterized in that** at least one outer distance zone (D2) and one inner distance zone (D1) are stored for the operator (P) in the access authorization system (Z).

3. Access authorization system according to Claim 2, **characterized in that**, when the operator (P) enters the outer distance zone (D2), an approach function which comprises activating the vehicle control device (MCU) is provided as the reaction function.

4. Access authorization system according to Claim 2 or 3, **characterized in that**, when the operator (P) enters the outer distance zone (D2), an approach function which comprises activating an entry device, in particular a door release and/or entry lighting, is provided as the reaction function.

5. Access authorization system according to one of Claims 2 to 4, **characterized in that**, when the operator (P) enters the inner distance zone (D1), a starting function which comprises activating a ready-for-driving state of the mobile work machine (A) is provided as the reaction function.

6. Access authorization system according to one of Claims 2 to 5, **characterized in that**, when the operator (P) moves away from the inner distance zone (D1) and/or outer distance zone (D2), a deactivation function which comprises activating an idle state of the mobile work machine (A) is provided as the reaction function.

7. Access authorization system according to Claim 6, **characterized in that** the deactivation function comprises switching off the vehicle control device (MCU).

8. Access authorization system according to one of Claims 1 to 7, **characterized in that** the operating device is in the form of a gate and opening or closing of the gate is provided as the reaction function of the operating device.

9. Access authorization system according to one of Claims 1 to 7, **characterized in that** the operating device is in the form of a lighting device and switching-on or switching-off of the lighting device is provided as the reaction function of the operating device.

10. Access authorization system according to one of Claims 1 to 9, **characterized in that** the transceiver devices (SE1, SE2) are each in the form of active RFID transceiver devices.

11. Access authorization system according to one of Claims 1 to 9, **characterized in that** the transceiver devices (SE1, SE2) are each in the form of ultrawideband radio transceiver devices.

## Revendications

1. Système d'autorisation d'accès (Z) d'une machine de travail mobile (A) comprenant un dispositif de commande de véhicule (MCU) destiné à commander des fonctions de véhicule, le système d'autorisation d'accès (Z) étant conçu pour reconnaître les autorisation d'accès d'opérateurs (P) et de permettre aux opérateurs (P) disposant d'une autorisation d'accès à accéder à au moins l'une des fonctions de véhicule, le système d'autorisation d'accès (Z) comportant au moins un premier dispositif émetteur-récepteur (SE1), disposé sur la machine de travail mobile (A), ainsi qu'au moins un deuxième dispositif émetteur-récepteur (SE2), pouvant être porté par l'opérateur (P) et attribué individuellement à l'opérateur (P), le premier dispositif émetteur-récepteur (SE1) se trouvant en liaison active avec le dispositif de commande de véhicule (MCU) et le système d'autorisation d'accès (Z) étant conçu pour, par un échange de données entre le premier dispositif émetteur-récepteur (SE1) et le deuxième dispositif émetteur-récepteur (SE2), identifier l'opérateur (P) qui se trouve à une distance donnée par rapport à la machine de travail mobile (A) et aussi reconnaître la distance (d) entre l'opérateur (P) et la machine de travail mobile (A), et en cas d'identification d'une autorisation d'accès de l'opérateur (P), amener le dispositif de commande de véhicule (MCU) à déclencher, en fonction de la distance entre l'opérateur (P) et la machine de travail mobile (A), au moins une fonction de réaction définie de la machine de travail mobile (A), **caractérisé en ce que** le système d'autorisation d'accès (Z) se trouve en liaison active avec au moins un dispositif opérationnel dans l'environnement de la machine de travail mobile (A) et le système d'autorisation d'accès (Z) est conçu pour, e fonction de la distance (d) entre l'opérateur (P) et la machine de travail mobile (A), déclencher au moins une fonction de réaction définie du dispositif opérationnel.

2. Système d'autorisation d'accès selon la revendication 1, **caractérisé en ce qu'**au moins une zone d'éloignement extérieure (D2) et une intérieure (D1) sont créées pour l'opérateur (P) dans le système d'autorisation d'accès (Z).

3. Système d'autorisation d'accès selon la revendication 2, **caractérisé en ce que** lors de l'entrée de l'opérateur (P) dans la zone d'éloignement extérieure (D2), une fonction d'approche, qui comprend une activation du dispositif de commande de véhicule (MCU), est prévue en tant que fonction de réaction.

4. Système d'autorisation d'accès selon la revendication 2 ou 3, **caractérisé en ce que** lors de l'entrée de l'opérateur (P) dans la zone d'éloignement extérieure (D2), une fonction d'approche, qui comprend une activation d'un dispositif d'accès, notamment d'un déverrouillage de porte et/ou d'un éclairage d'accès, est prévue en tant que fonction de réaction.

5. Système d'autorisation d'accès selon l'une des revendications 2 à 4, **caractérisé en ce que** lors de l'entrée de l'opérateur (P) dans la zone d'éloignement intérieure (D1), une fonction de démarrage, qui comprend une activation d'un état prêt au déplacement de la machine de travail mobile (A), est prévue en tant que fonction de réaction.

6. Système d'autorisation d'accès selon l'une des revendications 2 à 5, **caractérisé en ce que** lors de l'éloignement de l'opérateur (P) de la zone d'éloignement intérieure (D1) et/ou extérieure (D2), une fonction de désactivation, qui comprend une activation d'un état de repos de la machine de travail mobile (A), est prévue en tant que fonction de réaction.

7. Système d'autorisation d'accès selon la revendication 6, **caractérisé en ce que** la fonction de désactivation comprend une mise hors circuit du dispositif de commande de véhicule (MCU).

8. Système d'autorisation d'accès selon l'une des revendications 1 à 7, **caractérisé en ce que** le dispositif opérationnel est un portail et la fonction de réaction prévue du dispositif opérationnel est une ouverture ou une fermeture du portail.

9. Système d'autorisation d'accès selon l'une des revendications 1 à 7, **caractérisé en ce que** le dispositif opérationnel est réalisé sous la forme d'un dispositif d'éclairage et la fonction de réaction prévue du dispositif opérationnel est un allumage ou une extinction du dispositif d'éclairage.

10. Système d'autorisation d'accès selon l'une des revendications 1 à 9, **caractérisé en ce que** les dispositifs émetteurs-récepteurs (SE1, SE2) sont respectivement réalisés sous la forme de dispositifs émetteurs-récepteurs RFID.

11. Système d'autorisation d'accès selon l'une des revendications 1 à 9, **caractérisé en ce que** les dispositifs émetteurs-récepteurs (SE1, SE2) sont respectivement réalisés sous la forme de dispositifs émetteurs-récepteurs radioélectriques à bande ultralarge.
